# EUROPÄISCHE PATENTSCHRIFT

(11) **EP 2 529 066 B1**
(45) Veröffentlichungstag und Bekanntmachung des Hinweises auf die Patenterteilung: **22.11.2017**
(21) Anmeldenummer: 11701993.5
(22) Anmeldetag: 26.01.2011
(51) Int. Cl.: E05B 17/00, E05B 1/00, E05B 85/16

(54) **HANDHABE**
HANDLE
POIGNÉE

(30) Priorität: 26.01.2010 DE 102010001232
(43) Veröffentlichungstag der Anmeldung: 05.12.2012
(73) Patentinhaber: Huf Hülsbeck & Fürst GmbH & Co. KG, 42551 Velbert (DE)
(72) Erfinder: GELDMACHER, Alexander, 42113 Wuppertal (DE); MÖNIG, Stefan, 58332 Schwelm (DE)
(74) Vertreter: Vogel, Andreas
(86) Internationale Anmeldenummer: PCT/EP2011/051086
(87) Internationale Veröffentlichungsnummer: WO 2011/092217

(56) Entgegenhaltungen:
- EP-A1- 1 034 101
- EP-A1- 1 522 420
- EP-A2- 1 688 308
- EP-A2- 1 788 661
- JP-A- 6 322 596
- US-A1- 2007 206 388

## Beschreibung

Die Erfindung betrifft eine Handhabe, insbesondere einen Türgriff eines Kraftfahrzeuges, mit einem mehrteilig ausgeführten Gehäuse und einer Elektronikeinheit, die innerhalb des Gehäuses angeordnet ist. Ferner bezieht sich die Erfindung auf ein Verfahren zur Herstellung einer derartigen Handhabe.

Aus der DE 10 2005 031 454 A1 ist es bekannt, Türgriffe für Kraftfahrzeuge überwiegend aus elektrisch nicht leitendem Material, vorzugsweise aus Kunststoff zu fertigen. Vielfach wird in den Türgriff mindestens ein kapazitiver Sensor zum Erfassen der Annäherung eines Objekts integriert. Ergreift eine Person den Türgriff, so erfolgt eine Voraktivierung zum Entriegeln und/oder Verriegeln des Türschlosses. Die Voraktivierung ermöglicht einer zum Fahrzeug gehörenden Elektronik eine Kommunikation mit einem ID-Geber ("Schlüssel"). Der moderne Trend der Kraftfahrzeugindustrie geht dahin, die Türgriffe zu beschichten, insbesondere zu verchromen, wie es früher allgemein üblich war. Weitere bekannte Türgriffe sind aus den Dokumenten US 2007/206388 A1, EP 1688308 A2, EP 1788661 A2 und EP 1034101 A1 bekannt. Es hat sich gezeigt, dass die Qualitätsanforderungen an der Beschichtung von Handhaben stetig anwachsen, wobei gleichzeitig die Fahrzeugindustrie an unterschiedlichen Designs von Handhaben interessiert ist.

Die Aufgabe der vorliegenden Erfindung ist es eine Handhabe sowie ein Verfahren zur Herstellung einer Handhabe bereitzustellen, die einfach herzustellen ist, gleichzeitig eine ästhetisch ansprechende Oberflächenbeschaffenheit aufweist und widerstandsfähig gegenüber äußeren Einflüssen, wie Lichteinflüssen, mechanischen Einflüssen sowie chemischen Zersetzungen ist.

Zur Lösung dieser Aufgabe wird eine Handhabe mit den Merkmalen des Anspruches 1 sowie ein Verfahren zur Herstellung einer Handhabe mit den Merkmalen des Anspruches 9 vorgeschlagen. In den abhängigen Ansprüchen sind bevorzugte Weiterbildungen ausgeführt. Es ist vorgesehen, dass das Gehäuse eine definierte Außenfläche aufweist, auf der eine Funktionsbeschichtung aufgebracht ist, wobei die Funktionsbeschichtung mindestens eine Schicht aufweist, wobei eine gedruckte Informationsschicht vorgesehen ist. Ein wesentlicher Vorteil dieser Erfindung ist, dass aufgrund unterschiedlicher Möglichkeiten des Bedruckens eine Vielzahl an Mustern, Oberflächenstrukturen etc. mit Hilfe der Informationsschicht wiedergegeben werden können. Zum Beispiel ist ein "Metalldesign" mit Hilfe der Informationsschicht realisierbar.

Ebenfalls ist es denkbar, dass die Funktionsbeschichtung eine Haftschicht und/oder eine Farbschicht aufweist, wobei insbesondere die Haftschicht oder die Farbschicht unmittelbar auf der Außenfläche des Gehäuses aufgetragen ist. Zusätzlich und/oder alternativ ist es denkbar, dass die Funktionsbeschichtung eine Schutzschicht aufweist, die auf der Informationsschicht angeordnet ist, so dass die die Informationsschicht zwischen der Außenfläche des Gehäuses und der Schutzschicht angeordnet ist.

In einer weiteren Ausführungsform der Erfindung kann die Funktionsschicht eine weitere Schutzschicht aufweisen, die unterhalb der Informationsschicht angeordnet ist, so dass die die Informationsschicht zwischen beiden Schutzschichten positioniert ist. Ebenfalls kann es vorgesehen sein, dass die Farbschicht zwischen der Haftschicht und der unterhalb der Informationsschicht angeordneten Schutzschicht angeordnet ist oder dass die Farbschicht zwischen der Haftschicht und der Informationsschicht angeordnet ist oder dass die Farbschicht zwischen der Informationsschicht und der Außenfläche des Gehäuses angeordnet ist. Die Haftschicht dient als Haftvermittler für die Farbschicht oder die Informationsschicht am Gehäuse.

In der Regel ist das Gehäuse der Handhabe aus einem Kunststoff, insbesondere aus einem schwarzen Kunststoff. Über die Auftragung der Farbschicht erhält das Gehäuse eine Art Basisfarbe, die beispielsweise schwarz, blau, rot, etc. sein kann. Diese Farbschicht kann zum einen direkt auf das Gehäuse aufgebracht werden oder auf die Haftschicht, die zuvor als Haftvermittler auf das Gehäuse aufgebracht wurde. Gemäß der Erfindung besteht zum Beispiel die Möglichkeit auf die Farbschicht direkt die Informationsschicht aufzubringen. Ebenfalls ist es denkbar, dass zunächst eine Schutzschicht auf die Farbschicht aufgebracht wird und anschließend die Informationsschicht auf die Schutzschicht aufgetragen wird. Nachdem die Informationsschicht auf dem Gehäuse aufgetragen ist, kann die weitere Schutzschicht auf die Informationsschicht aufgetragen werden.

Vorteilhafterweise kann vorgesehen sein, dass die Funktionsbeschichtung eine aufgedruckte Schicht ist, in der das Material der Schutzschicht und/oder der Informationsschicht und/oder der Farbschicht und/oder der Haftschicht integriert ist. Das bedeutet, dass lediglich eine Schicht die Funktionsbeschichtung bildet und das Material der Schutzschicht und/oder der Informationsschicht und/oder der Farbschicht und/oder der Haftschicht mit einem Druckprozess auf die definierte Außenfläche des Gehäuses aufbringbar ist.

In einer möglichen Ausgestaltung ist es denkbar, dass die komplette Außenfläche mit der Haftschicht und/oder der Farbschicht und/oder der einen Schutzschicht versehen wird. Im folgenden Schritt kann eine definierte Fläche mit der Informationsschicht bedruckt werden.

Die Informationsschicht, die durch die Schutzschicht geschützt ist, insbesondere versiegelt ist, weist einen Informationsgehalt, wie beispielsweise ein Logo, einen Schriftzug, eine Farbe, eine Marke, eine Grafik, einen Namen des Schlüsselbesitzers, das Autokennzeichen des Kraftfahrzeuges oder eine definierte Signalfarbe, insbesondere zur Individualisierung der Handhabe oder des Kraftfahrzeuges auf.

Ferner kann vorgesehen sein, dass das Gehäuse eine definierte Außenfläche aufweist, auf der die Funktionsbeschichtung aufgebracht ist, wobei die Funktionsbeschichtung mindestens zwei Schichten aufweisen kann, wobei eine Informationsschicht an der Handhabe aufgedruckt ist, auf der eine Schutzschicht angeordnet ist, wobei die Informationsschicht zwischen der Außenfläche des Gehäuses und der Schutzschicht angeordnet ist.

Die Schutzschichten können beispielsweise ein Klarlack oder eine Lackschicht sein, die insbesondere zumindest teilweise transparent ausgeführt ist. Die Schutzschicht ist hierbei derart in ihrer Zusammensetzung ausgeführt, dass sie durch ihre Beschaffenheit resistent gegenüber mechanischen Einflüssen und chemische Beeinträchtigungen ist, wobei gleichzeitig eine entsprechende Optik der Handhabe geschaffen wird. Die Aufbringung der Funktionsbeschichtung ist darüber hinaus einfach in der Fertigung, wodurch der Gesamtprozess zur Herstellung der Handhabe wesentlich vereinfacht ist.

Vorteilhafterweise kann die Schutzschicht mindestens eine der folgenden Komponenten aufweisen: Bindemittel, Pigmente, Lösemittel, Füllstoffe und Additive. Hierbei bildet die Schutzschicht eine Beschichtungslage, die sehr dünn auf der Informationsschicht und/oder Farbschicht aufgetragen ist. Vorteilhafterweise ist die Funktionsbeschichtung sehr dünn, d.h. weniger als 50µm.

In einer möglichen Ausführungsform der Erfindung kann die auf der Außenfläche des Gehäuses angeordnete Haftschicht vorgesehen sein, wobei auf der Haftschicht die Informationsschicht oder die Farbschicht angeordnet sein kann. Somit kann die Funktionsbeschichtung mit einer Haftschicht ausgeführt sein, die zwischen der Außenfläche des Gehäuses und der Informationsschicht aufgetragen ist. Die Haftschicht dient bevorzugt dazu, um die Affinität und/oder die Haftung der Informationsschicht oder der Farbschicht an der Außenfläche des Gehäuses zu verbessern. Hierbei ist es denkbar, dass die Haftschicht geeignete Haftvermittler aufweist, vorzugsweise lösemittelbasiert, wasserbasiert oder UV-härtend. In einer möglichen Ausführungsform kann die Haftschicht folgendes umfassen:
Ca. 20 bis 30 Gewichtsprozent Bindemittel, vorzugsweise Haftharz;
ca. 1 bis 3 Gewichtsprozent Füllstoff, vorzugsweise anorganischer Füllstoff, bevorzugt pyrogene Kieselsäure;
ca. 50 bis 90 Gewichtsprozent Lösemittel, vorzugsweise organische Lösemittel.

Die Haftschicht kann auch lösemittelfrei sein.

In einer weiteren Ausgestaltung der Handhabe kann die Oberfläche der Außenfläche des Gehäuses derart aktiviert sein, dass die Benetzbarkeit und/oder das Haftvermögen, insbesondere im Bezug auf die Haftschicht und/oder die Informationsschicht und/oder die Farbschicht erhöht ist. Hierdurch wird eine Vorbehandlung der definierten Außenfläche des Gehäuses durchgeführt, wobei insbesondere Oxidationsprozesse stattfinden können, die die Außenfläche des Gehäuses polarisieren. Hierbei kann eine oxidierende Behandlung mit einer hohen Energie an der definierten Außenfläche des Gehäuses durchgeführt werden. Es hat sich herausgestellt, dass insbesondere die aus Kunststoff bestehende Außenfläche des Gehäuses eine unpolare Oberfläche aufweist, die nur schwer verkleb- und/oder beschichtbar ist. Über einen entsprechenden Energieeintrag durch die Aktivierung der Oberfläche der Außenfläche des Gehäuses wird gleichzeitig eine strukturelle Veränderung der Außenfläche des Gehäuses erzielt, so dass im Ergebnis eine bessere Benetzbarkeit und ein verbessertes Haftvermögen der Außenfläche des Gehäuses geschaffen wird. Durch die entsprechende Aktivierung der Außenfläche wird eine physikalische Behandlung derart durchgeführt, dass die Oberflächenenergie der Oberfläche des Gehäuses erhöht wird, so dass eine zuverlässige Befestigung der Haftschicht und/oder der Farbschicht oder der Informationsschicht auf der aktivierten Außenfläche des Gehäuses geschaffen wird. Ebenfalls ist es denkbar, dass die Oberfläche der Haftschicht und/oder der Informationsschicht und/oder der Farbschicht zusätzlich oder alternativ aktiviert wird.

Die Schutzschicht, die Farbschicht sowie die Haftschicht können beispielsweise durch Spritzen oder Sprühen auf das Gehäuse aufgetragen werden. Hierbei ist es denkbar, dass zum Aufsprühen Druckzerstäuber zur Anwendung kommen, die die jeweilige Schicht mittels eines Kompressors in einem Niederdruck, insbesondere zwischen 0,5 und 1 bar, in einem Hochdruck, insbesondere zwischen 4 und 8 bar oder in einem Airless-Spritzen, insbesondere zwischen 60 und 340 bar auftragen können. Ebenfalls ist es denkbar, dass die Schutzschicht und/oder Haftschicht und/oder die Farbschicht durch Tauchlackierung auf das Gehäuse aufgetragen wird. Eine Elektrotauchlackierung, insbesondere anodische und/oder kathodische Tauchlackierung kann vorteilhaft sein, insbesondere bei Werkstücken, wie einer Handhabe, die unterschiedliche Designausgestaltungen je nach Modell aufweisen kann. Alternativ hierzu ist es denkbar, dass ein elektrostatisches Spritzverfahren zur Aufbringung der Schutzschicht und/oder der Haftschicht und/oder der Farbschicht zum Einsatz kommt. Hierbei kann ein elektrostatisches Hochspannungsfeld von ungefähr 70 bis 160 kV genutzt werden. Ein Vorteil dieses elektrostatischen Spritzverfahrens ist, dass dieser Prozess vollautomatisch mit Robotern erfolgen kann.

Vorteilhafterweise erfolgt die Aufbringung der Schutzschicht und/oder der Haftschicht und/oder der Farbschicht durch ein Bedrucken. Hierbei ist es denkbar, dass alle relevanten Schichten der Funktionsbeschichtung auf die Außenfläche des Gehäuses bedruckt werden, wobei in einer besonderen Ausführungsform der Erfindung lediglich ein Druckkopf zur Aufbringung der Funktionsbeschichtung auf das Gehäuse zum Einsatz kommt. Das bedeutet, dass in einer Vorrichtung zur Aufbringung der Funktionsbeschichtung sämtliche Schichten der Funktionsbeschichtung aufgetragen, insbesondere bedruckt werden können, wodurch der Prozess zur Aufbringung der genannten Funktionsbeschichtung auf die Handhabe wesentlich vereinfacht werden kann.

In einer Ausführungsform der Handhabe ist die Informationsschicht aufgedruckt, wobei die Schutzschicht und/oder die Haftschicht und/oder die Farbschicht aufgesprüht ist. Die Informationsschicht kann beispielsweise über Druckwalzen oder berührungslos aufgetragen werden, insbesondere durch eine Injektbedruckung. Beispielsweise kann ein Farbmittel, insbesondere Tinte auf das Gehäuse aufgetragen werden, wodurch die Informationsschicht entsteht. Die Tinte kann zum Beispiel lichtaushärtend, insbesondere UV-lichtaushärtend ausgeführt sein. In diesem Ausführungsbeispiel kann eine Belichtungseinheit zum Einsatz kommen, der die erforderliche Energie zur Aushärtung der Tinte aufbringt. Hierdurch kann eine schnelle Verfestigung der Tinte erzielt werden, wodurch ein Verlaufen der Tinte auf dem Druckgut, insbesondere auf dem Gehäuse der Handhabe verhindert wird. Hierbei konnte überraschenderweise herausgestellt werden, dass die ausgesendete Strahlungsenergie der Belichtungseinheit zwei Vorteile bietet: Zum einen erfolgt eine zuverlässige Fixierung der aufgedruckten Tinte auf der Oberfläche des Gehäuses der Handhabe. Zum anderen dient die Strahlungsenergie zum Aus- und Durchhärten der aufgedruckten Tinte, damit sie auf der Außenfläche des Gehäuses zuverlässig haften bleibt. Zudem wird durch die entsprechende Emittierung von Strahlungsenergie auf die Funktionsbeschichtung, insbesondere auf die Informationsschicht ein scharfes und klares Druckbild erzielt.

In einer weiteren Ausführungsform der Erfindung kann die Funktionsbeschichtung, insbesondere die Informationsschicht mehrfach mit einer gewissen Strahlungsenergie bestrahlt werden. Es hat sich gezeigt, dass dadurch eine schnellere Aushärtung erzielbar ist, wobei gleichzeitig eine erhöhte Kratzfestigkeit der Funktionsbeschichtung erreicht wird.

Vorteilhafterweise kann das Gehäuse aus mindestens einer ersten und einer zweiten Einzelschale ausgeführt sein, wobei die Außenfläche der ersten Einzelschale die Funktionsbeschichtung aufweist. Hierbei setzt sich das Gehäuse aus unterschiedlichen Einzelschalen zusammen, die im zusammengesetzten Zustand die Elektronikeinheit des mobilen Identifikationsgebers vollständig umfassen. Die Einzelschalen werden beispielsweise während der Montage der Handhabe laserverschweißt. Alternative Befestigungsmöglichkeiten der Einzelschalen sind selbstverständlich denkbar. Zumindest eine der Einzelschalen trägt die Funktionsbeschichtung, die gut für den Benutzer der Handhabe sichtbar ist.

In einer weiteren die Erfindung verbessernden Maßnahme kann vorgesehen sein, dass die Außenfläche des Gehäuses aus einem Kunststoff besteht, insbesondere dass die erste Einzelschale aus einem Kunststoff besteht. Gemäß der vorliegenden Erfindung kann das Gehäuse der Handhabe aus einem thermoplastischen, elastomeren oder wärmehärtbaren Polymer sowie jedes Gemisches von solchen Polymeren bestehen. Unter der Bezeichnung "Polymer" sind gleichzeitig die Homopolymere und die Copolymere umfasst. Es hat sich gezeigt, dass gute Ergebnisse bei der Aufbringung der Funktionsbeschichtung mit thermoplastischen Polymeren erzielbar sind. Insbesondere wurden gute Ergebnisse bei der Aufbringung der Funktionsbeschichtung mit weich gemachten oder nicht weich gemachten Polymeren des Vinylchlorids (VC) mit Polymeren des Vinylidenflurids (VdF) und mit Polyolefinen erhalten. Mehrere verschiedene Kunststoffe können jedenfalls in homogenen oder heterogenen Gemischen verwendet werden, beispielsweise um die Schlagfestigkeit des Gehäuses der Handhabe zu verbessern.

Zu diesem oder diesen Kunststoffen können außerdem ggf. ein oder mehrere herkömmliche mineralische Füllstoffe, wie Calciumcarbonat, Titanoxid, Füllstoffe pflanzlichen Ursprungs, wie Holzsägemehl, Verstärkungsfasern wie beispielsweise Glas oder Kohlenstofffasern sowie ein oder mehrere herkömmliche Zusätze, wie Stabilisatoren, Gleitmittel, Antioxidantien hinzugefügt werden.

Insbesondere kann der Kunststoff erfindungsgemäß ausgewählt sein aus der Gruppe von Polyamiden, Polyolefinen, PP, PPS, Polyurethanen, ABS (Acrylnitril/Butadien/Styrol), PBT (Polybutylenterephthalat) und PC (Polycarbonaten). Bevorzugt eignen sich Polyamide zur Verbesserung der Benetzbarkeit und/oder des Haftvermögens.

In einer vorteilhaften Ausgestaltung ist die Schutzschicht, die die Informationsschicht und/oder die Farbschicht bedeckt, zumindest teilweise transparent ausgeführt. Somit kann eine zuverlässige Versiegelung und Schutz der Informationsschicht und/oder der Farbschicht erzielt werden. Die Schutzschicht kann auch weitere Materialeigenschaften aufweisen, insbesondere eine hohe Kratzfestigkeit haben.

Die Handhabe kann mit einem mobilen Identifikationsgebers eines elektronischen Schließsystems für Kraftfahrzeuge zusammenwirken. Hierbei können der mobile Identifikationsgeber und/oder die Handhabe auch mit "Keyless-Go" oder "Keyless-Entry"-Funktionalitäten ausgestattet sein. Im Gegensatz zur konventionellen Fernbedienung mit dem Identifikationsgeber ist bei der Keyless-Entry-Funktionalität keine aktive Bedienung des Identifikationsgebers zur Öffnung einer Fahrzeugtür oder des Fahrzeugkofferraumes mehr notwendig. Vielmehr wird bei der Betätigung der Handhabe an der Autotür eine Kommunikation zwischen dem Kraftfahrzeug und dem Identifikationsgeber gestartet und bei positiver Authentifizierung die elektrische Türöffnung des Kraftfahrzeuges aktiviert. Das bedeutet, dass der einen gültigen Identifikationsgeber mitführende Benutzer sein Kraftfahrzeug öffnen kann, ohne aktiv den Identifikationsgeber betätigt zu haben. Beispielsweise ist es in einer möglichen Ausführungsform denkbar, ein Zugangskontrollverfahren vorzusehen, das bei Betätigung des Türgriffes ein Sendeimpuls über eine induktive Antenne zum Identifikationsgeber übertragen wird, der Identifikationsgeber wird daraufhin geweckt und sendet ein Funksignal der fahrzeugseitigen Sende-/Empfangseinheit, die dieses Signal von einem Steuergerät für die Zugangsberechtigung weiterleitet. Wird hier der richtige Code erkannt, so wird die elektrische Türöffnung oder Kofferraumöffnung durch entsprechende Ansteuerung der Steuergeräte aktiviert. Dasselbe kann sich bei einer Türschließung durch Berührung des Türgriffes abspielen. Vorteilhafterweise weist die Elektronikeinheit mindestens einen kapazitiven, induktiven, resistiven, piezoelektrischen, optoelektrischen und/oder temperaturabhängigen Sensor auf, wodurch eine Annäherung und/oder Berührung der Handhabe sensiert wird.

Für die Keyless-Go-Funktionalität wird ein fahrzeugseitiges Steuergerät über einen Startschalter im Ganghebel oder im Cockpit geweckt und sendet anschließend einen Impuls zum Identifikationsgeber, der sich innerhalb des Fahrzeuges befindet. Der Identifikationsgeber sendet ein Funksignal zurück. Bei richtiger Codeerkennung startet anschließend der Motor des Kraftfahrzeuges über das zentrale Steuergerät.

Die vorliegende Erfindung wird ebenfalls durch ein Verfahren mit den Merkmalen des Anspruches 9 gelöst. Es wird zunächst das Gehäuse, das ein Spritzgussteil aus Kunststoff ist, bereitgestellt. Anschließend erfolgt eine Aufbringung einer Funktionsbeschichtung auf eine definierte Außenfläche des Gehäuses, wobei eine Informationsschicht auf die Handhabe aufgedruckt wird.

Durch die aufgedruckte Informationsschicht kann der Handhabe ein individuelles Design ermöglicht werden. Neben Farben, Mustern, Schriftzügen kann die Funktionsbeschichtung dem Betrachter z. B. ein metallisches Aussehen suggerieren, welches durch entsprechende Drucktechnik zu realisieren ist.

In einer weiteren Ausführungsform der Erfindung kann auf die Informationsschicht eine Schutzschicht zur Versiegelung und zum Schutz der Informationsschicht aufgebracht werden. Die Aufbringung der Informationsschicht erfolgt in einem ersten Schritt, wobei in einem zweiten Schritt die Schutzschicht aufgebracht wird.

In einer weiteren Möglichkeit der Erfindung ist es denkbar, dass vor einer Aufbringung der Informationsschicht zunächst eine Haftschicht oder eine Farbschicht direkt auf die Außenfläche des Gehäuses aufgebracht wird, wobei die Haftschicht eine erhöhte Befestigungswirkung der Informationsschicht am Gehäuse bewirkt. Ferner kann die Haftschicht geeignete Haftvermittler aufweisen, die eine verbesserte Haftung der Funktionsbeschichtung, insbesondere der Informationsschicht oder der Farbschicht auf dem Gehäuse gewährleisten. Das erfindungsgemäße Verfahren zeichnet sich vorteilhafterweise dadurch aus, dass auf einfache und schnelle Weise die Funktionsbeschichtung auf das Gehäuse aufbringbar ist. Hierbei sind diverse Geometrien des Gehäuses denkbar, die mit der Informationsschicht bedruckt werden können. Die einzelnen Schichten der Funktionsbeschichtung können hierbei sequentiell auf das Gehäuse aufgetragen werden. Vorzugsweise weist die Funktionsbeschichtung eine Dicke von weniger als 50 µm, bevorzugt weniger als 30 µm auf.

Ebenfalls ist es denkbar, dass vor dem Druckvorgang der Informationsschicht zunächst die Haftschicht auf die Außenfläche des Gehäuses aufgebracht wird und anschließend die Farbschicht auf die Haftschicht gebracht wird. Ebenfalls kann vorgesehen sein, dass auf die Haftschicht oder auf die Farbschicht zunächst eine Schutzschicht aufgebracht wird, auf die die Informationsschicht aufgedruckt wird. Anschließend erfolgt eine weitere Aufbringung einer Schutzschicht auf die Informationsschicht.

In einer weiteren bevorzugten Ausführung der Erfindung kann vor einer Aufbringung der Funktionsbeschichtung es vorgesehen sein, dass die Außenfläche des Gehäuses, die mit der Informationsschicht versehen werden soll, zunächst gereinigt wird, insbesondere die Außenfläche des Gehäuses entfettet wird. Es hat sich gezeigt, dass eine gereinigte, entfettete Außenfläche des Gehäuses eine besonders hohe Haftwirkung für die Funktionsbeschichtung, insbesondere für die Haftschicht und/oder die Informationsschicht und/oder die Farbschicht bietet.

Ebenfalls ist es nach einer Ausführungsform der Erfindung denkbar, vor einer Aufbringung der Funktionsbeschichtung die Oberfläche der Außenfläche des Gehäuses zu aktivieren, wodurch die Benetzbarkeit und/oder das Haftvermögen, insbesondere in Bezug auf die Haftschicht und/oder die Informationsschicht und/oder die Farbschicht erhöht wird. Hierbei kann die Aktivierung mindestens einen der folgenden Vorgänge umfassen: eine Beflammung, eine Koronaentladung, eine Plasmabehandlung, eine Laserbehandlung, eine Fluorierung oder eine Silikatisierung. Unter Aktivierung kann jede oxidierende Behandlung mit einer hohen Energie bezeichnet werden, wie eine Behandlung mit Ozon oder auch ein Oxidationsschritt mit Sauerstoff unter Erhitzen auf eine Temperatur, die niedriger als die Schmelztemperatur des Materials des Gehäuses der Handhabe ist. Diese Vorgänge bzw. Behandlungen zur Aktivierung der Oberfläche des Gehäuses ermöglichen es, beispielsweise Sauerstoff chemisch an den Kunststoff des Gehäuses zu binden.
Wenn man die Oxidation mit Sauerstoff unter Erhitzen bewirkt, bringt man den Bereich vorzugsweise auf eine Temperatur, die 10 bis 140°C niedriger ist als die Schmelztemperatur des Kunststoffmaterials. Dieses Erhitzen kann durch jedes bekannte Mittel durchgeführt werden, beispielsweise durch Infrarotstrahlung oder durch Blasen von Heißluft. Die genannten Vorgänge zur Aktivierung der Oberfläche des Gehäuses können selbstverständlich miteinander kombiniert werden.
In einer weiteren Ausführungsform der Erfindung ist vorgesehen, dass das Gehäuse aus mindestens zwei Einzelschalen ausgeführt ist, wobei die Funktionsbeschichtung auf mindestens einer Einzelschale aufgebracht wird, wobei anschließend die Einzelbauteile der Handhabe, insbesondere die Einzelschalen und die Elektronikeinheit zusammengebaut werden. Das bedeutet, dass zunächst die Einzelschale mit der entsprechenden Funktionsbeschichtung versehen wird, bevor die gesamte Handhabe mit ihren jeweiligen Einzelbauteilen einschließlich eventueller Tastelemente, Elektronikeinheit etc. zusammengebaut wird. Einer der Vorteile hierbei ist, dass nur die Schale der Handhabe, die zu bedrucken ist, der Bedruckungsvorrichtung zugeführt wird. Somit müssen nicht die nicht zu bedruckenden Flächen des Gehäuses der Handhabe aufwendig abgeklebt werden, um wirkungsvoll eine Nichtbedruckung an gewissen Stellen des Gehäuses zu verhindern.
Die Haftschicht und/oder die Schutzschicht und/oder die Farbschicht kann auf diverse Weise am Gehäuse der Handhabe aufgebracht werden, insbesondere werden die Haftschicht und/oder die Schutzschicht und/oder die Farbschicht gesprüht oder gedruckt. Die Informationsschicht, die durch die Schutzschicht bedeckt ist, wird auf das Gehäuse oder auf die Haftschicht und/oder auf die Farbschicht bedruckt. Weiterhin kann ein Druckkopf zur Aufbringung der Funktionsbeschichtung vorgesehen sein und eine Plattform mit einer Vielzahl an Aufnahmen vorgesehen sein, wobei in jeder Aufnahme ein Gehäuse angeordnet ist, wobei während der Aufbringung der Funktionsbeschichtung der Druckkopf und/oder die Plattform über einen Antrieb bewegt werden, insbesondere der Abstand zwischen dem Druckkopf und der Plattform verändert wird. Hierbei ist es denkbar, dass der Druckkopf während der Aufbringung der Funktionsbeschichtung sich bewegt und die jeweiligen Schichten der Funktionsbeschichtung auf dem Gehäuse aufbringt. Das Gehäuse kann zum einen unbeweglich zum sich bewegenden Druckkopf angeordnet sein. Ebenfalls ist es denkbar, dass das Gehäuse sich ebenfalls entlang einer Achse bewegen kann Zusätzlich ist es denkbar, dass der Abstand zwischen dem Druckkopf und der Plattform, insbesondere dem Gehäuse während der Aufbringung der Funktionsbeschichtung verändert werden kann. Weiterhin ist offenbart, dass ein Druckkopf zur Aufbringung der Funktionsbeschichtung an einer Außenfläche des Gehäuses vorgesehen ist, wobei der Druckkopf relativ beweglich zum Gehäuse gelagert ist, wobei die Funktionsbeschichtung eine gedruckte Informationsschicht aufweist.

Hierbei kann weiter vorgesehen sein, dass ein Druckkopf zur Aufbringung der Funktionsbeschichtung an einer Außenfläche des Gehäuses vorgesehen ist, wobei der Druckkopf relativ beweglich zum Gehäuse gelagert ist, wobei die Funktionsbeschichtung mindestens zwei Schichten aufweisen kann, wobei eine Informationsschicht vorgesehen ist, auf der eine Schutzschicht angeordnet ist, wobei die Informationsschicht zwischen der Außenfläche des Gehäuses und der Schutzschicht angeordnet ist. Weiterhin kann eine Plattform mit einer Vielzahl an Aufnahmen vorgesehen sein, wobei in jeder Aufnahme ein Gehäuse einbringbar ist.

Zudem ist es denkbar, dass die Funktionsbeschichtung einer definierten Strahlungsenergie ausgesetzt ist, die insbesondere eine Belichtungseinheit emittiert. Hierbei dient die Strahlungsenergie zur zuverlässigen Aushärtung der Informationsschicht, die vorzugsweise aus einer lichthärtenden Tinte besteht. Somit kann ein scharfes Druckbild der Informationsschicht erzielt werden. Ferner kann die Belichtungseinheit am Druckkopf angeordnet sein, wodurch eine kompakte Gesamtvorrichtung zur Aufbringung einer Funktionsbeschichtung auf die Handhabe geschaffen wird. Vorzugsweise ist die Belichtungseinheit im Druckkopf mitintegriert.

Weitere Vorteile, Merkmale und Einzelheiten der Erfindung ergeben sich aus der nachfolgenden Beschreibung, aus der unter Bezugnahme auf die Zeichnungen mehrere Ausführungsbeispiele der Erfindung beschrieben sind. Es zeigen:
- Figur 1: eine dreidimensionale Seitenansicht einer Handhabe,
- Figur 2: eine Schnittansicht entlang II-II gemäß Figur 1,
- Figur 3: eine weitere Alternative der Schnittansicht gemäß Figur 1,
- Figur 4: eine weitere Alternative der Schnittansicht gemäß Figur 1,
- Figur 5: eine weitere Alternative der Schnittansicht gemäß Figur 1,
- Figur 6: eine rein schematische Ansicht auf eine erfindungsgemäße Vorrichtung zur Aufbringung einer Funktionsbeschichtung auf die Handhabe,
- Figur 7: eine weitere Alternative der Schnittansicht gemäß Figur 1,
- Figur 8: eine weitere Alternative der Schnittansicht gemäß Figur 1,
- Figur 9: eine weitere Alternative der Schnittansicht gemäß Figur 1 und
- Figur 10: eine weitere Alternative der Schnittansicht gemäß Figur 1.

In Figur 1 ist eine Handhabe 1 gezeigt, die mit einer nicht explizit dargestellten Schließvorrichtung eines Kraftfahrzeuges zusammenwirkt. Im vorliegenden Ausführungsbeispiel befindet sich innerhalb der Handhabe 1 (Türgriff) eine Elektronikeinheit 6, die rein schematisch gezeigt ist. Die Elektronikeinheit 6 umfasst hierbei Sensoren, die eine Annäherung oder Berührung des Türgriffes 1 sensieren. Zudem ist die Elektronikeinheit 6 in Kommunikation mit der Schließvorrichtung des Kraftfahrzeuges. Diese Elektronikeinheit 6 befindet sich innerhalb des Gehäuses 2 und ist somit vor jeglichen Umwelteinflüssen geschützt.

Um eine entsprechende optische Ausgestaltung der Handhabe 1 zu erzielen, ist auf einer definierten Außenfläche 7 des Gehäuses 2 eine Funktionsbeschichtung 10 aufgetragen. Die Funktionsbeschichtung 10 weist gemäß Figur 1 eine Signalfarbe auf, die beispielsweise metallisch sein kann. Im vorliegenden Ausführungsbeispiel setzt sich das Gehäuse 2 aus unterschiedlichen Einzelschalen 3, 4, 5 zusammen. Die Außenfläche 7 der Einzelschale 3 ist vollständig mit der Funktionsbeschichtung 10 versehen. Die übrigen Einzelschalen 4, 5 sind frei von jeglicher Funktionsbeschichtung. Selbstverständlich ist es in einer weiteren nicht explizit dargestellten Ausführungsvariante denkbar, mehrere oder alle Einzelschalen 3, 4, 5 des Gehäuses 2 mit Funktionsbeschichtungen 10 auszuführen.

Gemäß Figur 2 ist eine mögliche Alternative der betreffenden Funktionsbeschichtung 10 dargestellt. Die Funktionsbeschichtung 10 ist auf der Außenfläche 7 des Gehäuses 2 aufgebracht. Hierbei weist die Funktionsbeschichtung 10 eine Informationsschicht 11 auf, die unmittelbar auf der Außenfläche 7 des Gehäuses 2 aufgedruckt ist. Über der Informationsschicht 11 ist eine Schutzschicht 12 aufgebracht. Die Funktionsbeschichtung 10 befindet sich hierbei auf der Einzelschale 3 des Gehäuses 2.

Die in Figur 3 gezeigte Funktionsbeschichtung 10 entspricht im Wesentlichen der Funktionsbeschichtung 10 aus Figur 2. Der Unterschied zu Figur 2 ist lediglich, dass gemäß Figur 3 die Außenfläche des Gehäuses 2 aktiviert ist, um die Benetzbarkeit und/oder das Haftvermögen im Bezug auf die Informationsschicht 11 zu erhöhen. Die Aktivierung des Gehäuses 2 erfolgt durch eine Behandlung der Außenfläche 7 mit einer hohen Energie. Hier bieten sich mindestens eine der folgenden Behandlungsvorgänge an: eine Beflammung, eine Koronaentladung, eine Plasmabehandlung, eine Laserbehandlung, eine Ozonbehandlung, eine Fluorierung oder eine Silikatisierung.

In Figur 4 ist eine Funktionsbeschichtung 10 dargestellt, die aus drei Schichten 11, 12, 13 besteht. Im vorliegenden Ausführungsbeispiel ist eine auf der Außenfläche 7 des Gehäuses 2 vorgesehene Haftschicht 13 aufgetragen, wobei auf der Haftschicht 13 die Informationsschicht 11 angeordnet ist. Hierbei befindet sich die Informationsschicht 11 zwischen der außen liegenden Schutzschicht 12 und der Haftschicht 13. Die Haftschicht 13 bewirkt ein verstärktes Haftvermögen zwischen der Informationsschicht 11 und der Außenfläche 7.

Die Funktionsbeschichtung 10 gemäß Figur 5 entspricht im Wesentlichen der Funktionsbeschichtung 10 gemäß Figur 4, wobei die Außenfläche 7 des Gehäuses 2 zur Erhöhung des Haftvermögens aktiviert ist. Um Wiederholungen zu vermeiden, wird hier auf die Figur 3 verwiesen. Auf der aktivierten Außenfläche 7 des Gehäuses 2 befindet sich die Haftschicht 13. Auf der Haftschicht 13 ist die Informationsschicht 11 aufgedruckt, wobei auf der Informationsschicht 11 die Schutzschicht 12 aufgetragen ist.

In Figur 7 ist eine Funktionsbeschichtung 10 auf der Außenfläche 7 eines Gehäuses 2 aufgetragen. Diese Funktionsbeschichtung 10 weist 5 Schichten 11,12,13,14,15 auf. Auf der Außenfläche 7 des Gehäuses 2 ist zunächst eine Haftschicht 13 aufgetragen. Darüber befindet sich eine Farbschicht 14. Über der Farbschicht 14 ist eine Schutzschicht 15 aufgetragen. Über der Schutzschicht 15 wird die Informationsschicht 11 aufgedruckt, wobei anschließend über der Informationsschicht 11 eine weitere Schutzschicht 12 aufgetragen ist. Die Farbschicht 14 kann beispielsweise das gesamte Gehäuse 2 oder die jeweilige Einzelschale 3,4 des Gehäuses 2 überziehen. Die Farbschicht 14 kann beispielsweise die Basisfärbung für das Gehäuse 2 darstellen. Oberhalb der Farbschicht 14 erfolgt die Individualisierung über die Informationsschicht 11, die sandwichartig zwischen den beiden Schutzschichten 12,15 positioniert ist.

Gemäß Figur 8 und Figur 9 kann die Farbschicht 14 ebenfalls als Basisfärbung für das Gehäuse 2 dienen. Gemäß Figur 9 befindet sich die Informationsschicht 11 direkt auf der Farbschicht 14, wobei zur Erhöhung des Haftvermögens auch hier eine Haftschicht 13 zum Einsatz kommt, die zwischen der Farbschicht 14 und der Außenfläche 7 des Gehäuses 2 positioniert ist. Oberhalb der Informationsschicht 11 befindet sich wie in Figur 2 bis Figur 5 bzw. Figur 7 die Schutzschicht 12.

Gemäß Figur 9 kommt eine Funktionsbeschichtung 10 zum Einsatz, die im Gegensatz zum Ausführungsbeispiel gemäß Figur 8 ohne Haftschicht auskommt. Das bedeutet, dass die Funktionsbeschichtung 10 aus drei Schichten 11,12,14 besteht, wobei die Farbschicht 14 unmittelbar auf die Außenfläche 7 des Gehäuses 2 aufgetragen ist. Über der Farbschicht 14 ist die Informationsschicht 11 aufgedruckt, die wiederum durch die Schutzschicht 12 geschützt ist.

In Figur 10 ist ein weiteres Ausführungsbeispiel gezeigt, welches eine Funktionsbeschichtung 10 aufweist, die lediglich eine Schicht aufweist. Diese Schicht ist auf das Gehäuse 2 aufgedruckt. Die Besonderheit hier ist, dass diese aufgedruckte Schicht das Material der Schutzschicht und/oder der Informationsschicht und/oder der Farbschicht und/oder der Haftschicht aufweisen kann. Hierdurch ist die Beschichtungszeit der Funktionsbeschichtung 10 wesentlich reduzierbar, wobei gleichzeitig es möglich ist, die Schichtdicke im Vergleich zu den anderen Ausführungsbeispielen zu reduzieren.

Die beschriebenen Funktionsbeschichtungen 10 gemäß Figur 1 bis Figur 10 sind zumindest teilweise aufgedruckt, das bedeutet, dass die Informationsschicht 11 beispielsweise über einen in Figur 6 schematisch dargestellten Druckkopf 21 aufgedruckt sind. Die Schichten 12 und/oder 13 können aufgesprüht oder aufgedruckt werden. Hierbei bietet es sich an, eine Vorrichtung 20 zur Aufbringung der Funktionsbeschichtung 10 vorzusehen, die gleichzeitig alle Schichten 11, 12, 13, 14, 15 der Funktionsbeschichtung 10 auf das Gehäuse 2 der Handhabe 1 auftragen kann. Gemäß Figur 6 ist der Druckkopf 21 in eine Breitenrichtung B bewegbar. Die Vorrichtung 20 weist des Weiteren eine Plattform 22 auf, die mit einer Vielzahl an Aufnahmen vorgesehen ist, wobei an jeder Aufnahme eine Handhabe 1 angeordnet ist. Gemäß dem Ausführungsbeispiel aus Figur 6 ist auch die Plattform 22 in Zeichenebene, insbesondere entlang einer Längenrichtung L bewegbar. Darüber hinaus kann der Druckkopf 21 in Richtung der Plattform 22 bewegt werden, so dass der Abstand zwischen dem Gehäuse 2 der Handhabe 1 und dem Druckkopf 21 variiert werden kann. Diese Abstandsänderung kann dann von Vorteil sein, wenn die Handhabe 1 eine komplizierte Geometrie aufweist. In diesem Fall kann der Druckkopf 21 durch eine entsprechende Abstandsänderung entlang der Oberfläche 7 des Gehäuses 2 nachgeführt werden, um beispielsweise während des gesamten Aufbringens der Funktionsbeschichtung 10 einen konstanten Abstand zwischen dem Druckkopf 21 und der Außenfläche 7 des Gehäuses 2 zu bewirken. Hinsichtlich der Druckqualität ist eine derartige Bewegungsmöglichkeit des Druckkopfes 21 von Vorteil. Selbstverständlich ist es alternativ denkbar, dass über eine Bewegung der Plattform 22 eine Abstandsänderung zum Druckkopf 21 realisiert werden kann.

Bei einfachen Geometrien der Handhabe 1 kann es ausreichen, dass der Druckkopf 21 lediglich entlang einer ersten Richtung B und die Plattform 22 entlang der Richtung L geführt werden kann. Alternativ ist es denkbar, dass der Druckkopf 21 während der Aufbringung der Funktionsbeschichtung 10 feststeht, und lediglich die Plattform 22 in die entsprechenden Richtungen L, B bewegt wird. Alternativ kann die Plattform 22 feststehen, wobei der Druckkopf 21 entlang der Richtung B und L bewegt werden kann.

Gemäß Figur 6 ist es denkbar, dass eine Belichtungseinheit 23 vorgesehen ist, welche Strahlungsenergie auf die Funktionsbeschichtung 10, insbesondere auf die Informationsschicht 11 oder auf die restlichen Schichten 12,13,14,15 emittiert. Hierdurch kann eine schnellere Aushärtung des Materials der Funktionsbeschichtung 10, insbesondere des Materials der Informationsschicht 11 bewirkt werden. Folglich kann das Druckbild der Funktionsbeschichtung 10 verbessert werden. Vorzugsweise wird für die Informationsschicht 11 eine lichthärtende Tinte verwendet, die durch den Druckkopf 21 auf das Gehäuse 2 gebracht wird.

Um die Benetzbarkeit und/oder das Haftvermögen der Funktionsbeschichtung 10 weiter zu erhöhen, kann es gemäß Figur 1 bis Figur 10 sinnvoll sein, vor einer Aufbringung der Funktionsbeschichtung 10 die Außenfläche 7 des Gehäuses 2 zu reinigen, insbesondere zu entfetten oder gemäß Figur 3 zu aktivieren.

### Bezugszeichenliste

- 1: Handhabe, Türgriff
- 2: Gehäuse
- 3: erste Einzelschale
- 4: zweite Einzelschale
- 5: dritte Einzelschale
- 6: Elektronikeinheit
- 7: Außenfläche von 2,3
- 8: Beschriftung, Logoelement

- 10: Funktionsbeschichtung
- 11: Informationsschicht
- 12: Schutzschicht
- 13: Haftschicht
- 14: Farbschicht
- 15: Schutzschicht

- 20: Vorrichtung
- 21: Druckkopf
- 22: Plattform
- 23: Belichtungseinheit

## Patentansprüche

1. Handhabe (1), insbesondere Türgriff eines Kraftfahrzeuges, mit einem mehrteilig ausgeführten Gehäuse (2) und
einer Elektronikeinheit (6), die innerhalb des Gehäuses (2) angeordnet ist, wobei das Gehäuse (2) eine definierte Außenfläche (7) aufweist, auf der eine Funktionsbeschichtung (10) aufgebracht ist, wobei die Funktionsbeschichtung (10) mindestens eine Schicht (11,12,13,14,15) aufweist, wobei eine gedruckte Informationsschicht (11) vorgesehen ist, wobei die Oberfläche der Außenfläche (7) des Gehäuses (2) derart aktiviert ist, dass zumindest die Benetzbarkeit oder das Haftvermögen im Bezug auf zumindest die Haftschicht (13) oder die Informationsschicht (11) oder die Farbschicht (14) erhöht ist, **dadurch gekennzeichnet, dass** *die Aktivierung der Oberfläche der Außenfläche (7) des Gehäuses* (2) *über* einen *Energieeintrag eine strukturelle Veränderung der Außenfläche (7) des Gehäuses (2)* erzielt.

2. Handhabe (1) nach Anspruch 1,
**dadurch gekennzeichnet,**
**dass** die Funktionsbeschichtung (10) eine Haftschicht (13) und/oder eine Farbschicht (14) aufweist, wobei insbesondere die Haftschicht (13) oder die Farbschicht (14) unmittelbar auf der Außenfläche (7) des Gehäuses (2) aufgetragen ist.

3. Handhabe (1) nach Anspruch 1 oder 2,
**dadurch gekennzeichnet,**
**dass** die Funktionsbeschichtung (10) eine Schutzschicht (12) aufweist, die auf der Informationsschicht (11) angeordnet ist, so dass die Informationsschicht (11) zwischen der Außenfläche (7) des Gehäuses (2) und der Schutzschicht (12) angeordnet ist, insbesondere dass die Funktionsschicht (10) eine weitere Schutzschicht (15) aufweist, die unterhalb der Informationsschicht (11) angeordnet ist, so dass die Informationsschicht (11) zwischen beiden Schutzschichten (12,15) positioniert ist.

4. Handhabe (1) nach einem der vorhergehenden Ansprüche,
**dadurch gekennzeichnet,**
**dass** die Farbschicht (14) zwischen der Haftschicht (13) und der unterhalb der Informationsschicht (11) angeordneten Schutzschicht (15) angeordnet ist oder dass die Farbschicht (14) zwischen der Haftschicht (13) und der Informationsschicht (11) angeordnet ist oder dass die Farbschicht (14) zwischen der Informationsschicht (11) und der Außenfläche (7) des Gehäuses (2) angeordnet ist.

5. Handhabe (1) nach einem der vorhergehenden Ansprüche,
**dadurch gekennzeichnet,**
**dass** die Funktionsbeschichtung (10) eine aufgedruckte Schicht ist, in der das Material der Schutzschicht (12,15) und/oder der Informationsschicht (11) und/oder der Farbschicht (14) und/oder der Haftschicht (13) integriert ist.

6. Handhabe (1) nach einem der vorhergehenden Ansprüche,
**dadurch gekennzeichnet,**
**dass** das Gehäuse (2) mindestens ein Tastenelement zum Auslösen einer definierten Funktion aufweist.

7. Handhabe (1) nach einem der vorhergehenden Ansprüche,
**dadurch gekennzeichnet,**
**dass** das Gehäuse (2) aus mindestens einer ersten und einer zweiten Einzelschale (3,4,5) ausgeführt ist, wobei die Außenfläche (7) der ersten Einzelschale (3) die Funktionsbeschichtung (10) aufweist und/oder dass die Außenfläche (7) des Gehäuses (2) aus einem Kunststoff besteht, insbesondere dass die erste Einzelschale (3) aus einem Kunststoff besteht.

8. Handhabe (1) nach einem der vorhergehenden Ansprüche,
**dadurch gekennzeichnet,**
**dass** die Informationsschicht (11) eine Beschriftung (8), ein Logoelement (8), eine Struktur (8), eine Grafik, eine Farbe und/oder eine metallische Farbe aufweist und/oder dass die Schutzschicht (12,15) zumindest teilweise transparent ausgeführt ist.

9. Verfahren zur Herstellung einer Handhabe (1) eines Kraftfahrzeuges, die Handhabe (1) nach einem der Ansprüche 1 bis 8, mit einem mehrteilig ausgeführten Gehäuse (2), und einer Elektronikeinheit (6), die innerhalb des Gehäuses (2) angeordnet ist, wobei das Verfahren die folgenden Schritte aufweist:
a) Bereitstellen eines Gehäuses (2), das ein Spritzgussteil aus Kunststoff ist,
b) Aufbringen einer Funktionsbeschichtung (10) auf eine definierte Außenfläche (7) des Gehäuses (2), wobei
eine Informationsschicht (11) an der Handhabe (1) aufgedruckt wird, wobei vor dem Schritt b) (1) folgende Schritte durchgeführt werden:
d) Reinigen, insbesondere Entfetten der Außenfläche (7) des Gehäuses (2), **dadurch gekennzeichnet, dass** das Verfahren den folgenden Schritt aufweist:
e) Aktivierung der Oberfläche der Außenfläche (7) des Gehäuses (2), wodurch zumindest die Benetzbarkeit oder das Haftvermögen, im Bezug auf die Informationsschicht (11) erhöht wird, wobei die Aktivierung der Oberfläche der Außenfläche (7) des Gehäuses (2) über einen Energieeintrag eine strukturelle Veränderung der Außenfläche (7) des Gehäuses (2) erzielt.

10. Verfahren nach Anspruch 9,
**dadurch gekennzeichnet,**
**dass** nach dem Schritt b) (1) folgender Schritt durchgeführt wird:
(2) Aufbringen einer Schutzschicht (12) auf die Informationsschicht (11) zur Versiegelung der Funktionsbeschichtung (10) und/oder
**dass** vor dem Schritt b) (1) folgender Schritt durchgeführt wird:
c) Aufbringen einer Haftschicht (13) oder einer Farbschicht (14) auf die Außenfläche (7) des Gehäuses (2) oder eine Aufbringung zunächst einer Haftschicht (13) auf die Außenfläche (7) des Gehäuses (2) und eine anschließende Aufbringung einer Farbschicht (14) auf die Haftschicht (13).

11. Verfahren nach einem der vorhergehenden Ansprüche,
**dadurch gekennzeichnet,**
**dass** vor dem Schritt b) (1) folgender Schritt durchgeführt wird, insbesondere vor dem Schritt c) und/oder nach dem Schritt d) folgender Schritt durchgeführt wird:
e) Aktivierung der Oberfläche der Außenfläche (7) des Gehäuses (2), wodurch die Benetzbarkeit und/oder das Haftvermögen, insbesondere im Bezug auf die Haftschicht (13) und/oder die Informationsschicht (11) und/oder die Farbschicht (14) erhöht wird.

12. Verfahren nach einem der vorhergehenden Ansprüche,
**dadurch gekennzeichnet,**
**dass** nach dem Schritt c) und vor dem Schritt b) (1) folgender Schritt durchgeführt wird:
f) Aufbringen einer Schutzschicht (15) auf die Farbschicht (14) oder auf die Haftschicht (13).

13. Verfahren nach einem der vorhergehenden Ansprüche,
**dadurch gekennzeichnet,**
**dass** sämliche Schichten (11,12,13,14,15) gedruckt werden und/oder dass die Funktionsschicht (10) als eine Schicht gedruckt wird, die das Material der Schutzschicht (12,15) und/oder der Informationsschicht (11) und/oder der Farbschicht (14) und/oder der Haftschicht (13) aufweist.

14. Verfahren nach einem der vorhergehenden Ansprüche,
**dadurch gekennzeichnet,**
**dass** das Gehäuse (2) aus mindestens zwei Einzelschalen (3,4,5) ausgeführt ist, wobei die Funktionsbeschichtung (10) auf mindestens einer Einzelschale (3,4,5) aufgebracht wird, wobei anschließend die Einzelbauteile der Handhabe (1), insbesondere die Einzelschalen (3,4,5) und die Elektronikeinheit (6) zusammengebaut werden.

15. Verfahren nach einem der vorhergehenden Ansprüche,
**dadurch gekennzeichnet,**
**dass** die Haftschicht (13) und/oder die Schutzschicht (12) und/oder die Farbschicht (14) gesprüht oder gedruckt werden.

16. Verfahren nach einem der vorhergehenden Ansprüche,
**dadurch gekennzeichnet,**
**dass** Schritt e) mindestens einen der folgenden Vorgänge umfasst: eine Beflammung, eine Koronaentladung, eine Plasmabehandlung, eine Laserbehandlung, eine Fluorierung oder eine Silikatisierung.

17. Verfahren nach einem der vorhergehenden Ansprüche,
**dadurch gekennzeichnet,**
**dass** ein Druckkopf (21) zur Aufbringung der Funktionsbeschichtung (10) vorgesehen ist und insbesondere eine Plattform (22) mit einer Vielzahl an Aufnahmen vorgesehen ist, wobei in/an jeder Aufnahme ein Gehäuse (2) angeordnet ist, wobei während der Aufbringung der Funktionsbeschichtung (10) der Druckkopf (21) und/oder die Plattform (22) über einen Antrieb bewegt werden, insbesondere der Abstand zwischen dem Druckkopf (21) und der Plattform (22) verändert wird.

## Claims

1. A handle (1), in particular a door handle of a motor vehicle, having a multipart housing (2) and an electronics unit (6) arranged inside the housing (2), wherein the housing (2) has a defined outer surface (7) to which a functional coating (10) is applied, wherein the functional coating (10) comprises at least one layer (11, 12, 13, 14, 15), wherein a printed information layer (11) is provided, wherein the surface of the outer surface (7) of the housing (2) is activated in such a way that at least the wettability or the adhesion with respect to at least the adhesion layer (13) or the information layer (11) or the color layer (14) is increased, **characterized in that** the activation of the surface of the outer surface (7) of the housing (2) achieves a structural change of the outer surface (7) of the housing (2) through an energy input.

2. The handle (1) according to claim 1,
**characterized in that**
the functional coating (10) comprises an adhesion layer (13) and/or a color layer (14), wherein in particular the adhesion layer (13) or the color layer (14) are directly applied on to the outer surface (7) of the housing (2).

3. The handle (1) according to claim 1 or 2,
**characterized in that**
the functional coating (10) comprises a protective layer (12), which is arranged on the information layer (11), so that the information layer (11) is arranged between the outer surface (7) of the housing (2) and the protective layer (12), in particular that the functional layer (10) comprises another protective layer (15), which is arranged below the information layer (11), so that the information layer (11) is positioned between both protective layers (12, 15).

4. The handle (1) according to one of the preceding claims,
**characterized in that**
the color layer (14) is arranged between the adhesion layer (13) and the protective layer (15) arranged below the information layer (11) or **in that** the color layer (14) is arranged between the adhesion layer (13) and the information layer (11) or **in that** the color layer (14) is arranged between the information layer (11) and the outer surface (7) of the housing (2).

5. The handle (1) according to one of the preceding claims,
**characterized in that**
the functional coating (10) is a printed layer, with the material of the protective layer (12, 15) and/or the information layer (11) and/or the color layer (14) and/or the adhesion layer (13) integrated therein.

6. The handle (1) according to one of the preceding claims,
**characterized in that**
the housing (2) comprises at least one key element for triggering a defined function.

7. The handle (1) according to one of the preceding claims,
**characterized in that**
the housing (2) is formed of at least a first and a second individual shell (3,4,5), wherein the outer surface (7) of the first individual shell (3) comprises the functional coating (10) and/or **in that** the outer surface (7) of the housing (2) consists of a plastic material, in particular **in that** the first individual shell (3) consists of a plastic material.

8. The handle (1) according to one of the preceding claims,
**characterized in that**
the information layer (11) comprises a label (8), a logo element (8), a structure (8), a graphic, a color and/or a metallic color and/or **in that** the protective layer (12, 15) is at least partly formed transparent.

9. A method for producing a handle (1) of a motor vehicle, the handle (1) according to one of claims 1 to 8, having a multipart housing (2), and an electronics unit (6) arranged inside the housing (2), wherein the method comprises the following steps:
a) Providing a housing (2), which is a plastic injection-molded part,
b) Applying a functional coating (10) on to a defined outer surface (7) of the housing (2), wherein
an information layer (11) is printed on the handle (1), wherein prior to step b) (1) the following steps are performed:
d) Cleaning, in particular degreasing the outer surface (7) of the housing (2),
**characterized in that** the method comprises the following step:
e) Activating the surface of the outer surface (7) of the housing (2), whereby at least the wettability or the adhesion with respect to the information layer (11) is increased, wherein the activation of the surface of the outer surface (7) of the housing (2) achieves a structural change of the outer surface (7) of the housing (2) through an energy input.

10. The method according to claim 9,
**characterized in that**
after step b) (1), the following step is performed:
(2) Applying a protective layer (12) on to the information layer (11) for sealing the functional coating (10) and/or
**in that** prior to step b) (1), the following step is performed:
c) Applying an adhesive layer (13) or a color layer (14) on to the outer surface (7) of the housing (2) or an application of an adhesive layer (13) on to the outer surface (7) of the housing (2) first, and a subsequent application of a color layer (14) on to the adhesion layer (13).

11. The method according to one of the preceding claims,
**characterized in that**
prior to step b) (1), the following step is performed, in particular prior to step c) and/or after step d) the following step is performed:
e) Activating the surface of the outer surface (7) of the housing (2), whereby the wettability and/or the adhesion, in particular with respect to the adhesion layer (13) and/or the information layer (11) and/or the color layer (14), is increased.

12. The method according to one of the preceding claims,
**characterized in that**
after the step c) and prior to step b) (1), the following step is performed:
f) Applying a protective layer (15) on to the color layer (14) or on to the adhesion layer (13).

13. The method according to one of the preceding claims,
**characterized in that**
all layers (11, 12, 13, 14, 15) are printed and/or **in that** the functional layer (10) is printed as a layer that comprises the material of the protective layer (12, 15) and/or the information layer (11) and/or the color layer (14) and/or the adhesion layer (13).

14. The method according to one of the preceding claims,
**characterized in that**
the housing (2) is formed of at least two individual shells (3,4,5), wherein the functional coating (10) is applied on to at least one individual shell (3,4,5), wherein subsequently the individual components of the handle (1), in particular the individual shells (3,4,5) and the electronics unit (6) are assembled.

15. The method according to one of the preceding claims,
**characterized in that**
the adhesion layer (13) and/or the protective layer (12) and/or the color layer (14) are sprayed or printed.

16. The method according to one of the preceding claims,
**characterized in that**
step e) comprises at least one of the following processes: a flame treatment, a corona discharge, a plasma treatment, a laser treatment, a fluorination, or a silication.

17. The method according to one of the preceding claims,
**characterized in that**
a printhead (21) is provided for applying the functional coating (10) and in particular a platform (22) having a plurality of receptacles is provided, wherein a housing (2) is arranged in/on each receptacle, wherein the printhead (21) and/or the platform (22) is/are moved through a drive during application of the functional coating (10), in particular the distance between the printhead (21) and the platform (22) is changed.

## Revendications

1. Poignée (1), notamment poignée de portière d'un véhicule automobile, comprenant un boîtier (2) réalisé en plusieurs parties et
une unité électronique (6) qui est disposée à l'intérieur du boîtier (2),
le boîtier (2) présentant une surface extérieure (7) définie sur laquelle est appliqué un revêtement fonctionnel (10), le revêtement fonctionnel (10) présentant au moins une couche (11, 12, 13, 14, 15), une couche d'information (11) imprimée étant prévue, la face supérieure de la surface extérieure (7) du boîtier (2) étant activée de manière à ce qu'au moins la mouillabilité ou le pouvoir adhésif concernant au moins la couche adhésive (13) ou la couche d'information (11) ou la couche de couleur (14) soit augmenté, **caractérisée en ce que** l'activation de la face supérieure de la surface extérieure (7) du boîtier (2) par l'intermédiaire d'un apport en énergie réalise une modification structurelle de la surface extérieure (7) du boîtier (2).

2. Poignée (1) selon la revendication 1,
**caractérisée en ce**
**que** le revêtement fonctionnel (10) présente une couche adhésive (13) et/ou une couche de couleur (14), notamment la couche adhésive (13) ou la couche de couleur (14) étant directement appliquée sur la surface extérieure (7) du boîtier (2).

3. Poignée (1) selon la revendication 1 ou 2,
**caractérisée en ce**
**que** le revêtement fonctionnel (10) présente une couche de protection (12) qui est disposée sur la couche d'information (11) de sorte que la couche d'information (11) est disposée entre la surface extérieure (7) du boîtier (2) et la couche de protection (12), notamment en ce que la couche fonctionnelle (10) présente une couche de protection supplémentaire (15) qui est disposée en dessous de la couche d'information (11) de sorte que la couche d'information (11) est positionnée entre les deux couches de protection (12, 15).

4. Poignée (1) selon l'une quelconque des revendications précédentes,
**caractérisée en ce**
**que** la couche de couleur (14) est disposée entre la couche adhésive (13) et la couche de protection (15) disposée en dessous de la couche d'information (11) ou en ce que la couche de couleur (14) est disposée entre la couche adhésive (13) et la couche d'information (11) ou en ce que la couche de couleur (14) est disposée entre la couche d'information (11) et la surface extérieure (7) du boîtier (2).

5. Poignée (1) selon l'une quelconque des revendications précédentes,
**caractérisée en ce**
**que** le revêtement fonctionnel (10) est une couche imprimée dans laquelle est intégrée la matière de la couche de protection (12, 15) et/ou de la couche d'information (11) et/ou de la couche de couleur (14) et/ou de la couche adhésive (13).

6. Poignée (1) selon l'une quelconque des revendications précédentes,
**caractérisée en ce**
**que** le boîtier (2) présente au moins un élément à touche destiné à déclencher une fonction définie.

7. Poignée (1) selon l'une quelconque des revendications précédentes,
**caractérisée en ce**
**que** le boîtier (2) est réalisé à partir d'au moins une première et une deuxième coques individuelles (3, 4, 5), la surface extérieure (7) de la première coque individuelle (3) présentant le revêtement fonctionnel (10) et/ou en ce que la surface extérieure (7) du boîtier (2) consiste en une matière plastique,
notamment en ce que la première coque individuelle (3) consiste en une matière plastique.

8. Poignée (1) selon l'une quelconque des revendications précédentes,
**caractérisée en ce**
**que** la couche d'information (11) présente une inscription (8), un élément de logo (8), une structure (8), un graphique, une couleur et/ou une couleur métallique et/ou en ce que la couche de protection (12, 15) est réalisée de manière transparente au moins en partie.

9. Procédé de fabrication d'une poignée (1) d'un véhicule automobile, la poignée (1) selon l'une quelconque des revendications 1 à 8 comprenant un boîtier (2) réalisé en plusieurs parties et une unité électronique (6) qui est disposée à l'intérieur du boîtier (2), le procédé comprenant les étapes suivantes :
a) fourniture d'un boîtier (2) qui est une pièce en matière plastique moulée par injection,
b) application d'un revêtement fonctionnel (10) sur une surface extérieure (7) définie du boîtier (2),
une couche d'information (11) étant imprimée sur la poignée (1),
les étapes suivantes étant réalisées avant l'étape b) (1) :
d) nettoyage, notamment dégraissage de la surface extérieure (7) du boîtier (2),
**caractérisé en ce que** le procédé comprend l'étape suivante :
e) activation de la face supérieure de la surface extérieure (7) du boîtier (2), sur quoi au moins la mouillabilité ou le pouvoir adhésif concernant la couche d'information (11) est augmenté, l'activation de la face supérieure de la surface extérieure (7) du boîtier (2) par l'intermédiaire d'un apport en énergie réalisant une modification structurelle de la surface extérieure (7) du boîtier (2).

10. Procédé selon la revendication 9,
**caractérisé en ce que**
après l'étape b) (1), l'étape suivante est réalisée :
(2) application d'une couche de protection (12) sur la couche d'information (11) dans le but de sceller la couche fonctionnelle (10) et/ou
**en ce qu'**avant l'étape b) (1), l'étape suivante est réalisée :
c) application d'une couche adhésive (13) ou d'une couche de couleur (14) sur la surface extérieure (7) du boîtier (2) ou une application d'abord d'une couche adhésive (13) sur la surface extérieure (7) du boîtier (2) et une application suivante d'une couche de couleur (14) sur la couche adhésive (13).

11. Procédé selon l'une quelconque des revendications précédentes,
**caractérisé en ce que**
avant l'étape b) (1), l'étape suivante est réalisée, notamment **en ce que** l'étape suivante est réalisée avant l'étape c) et/ou après l'étape d) :
e) activation de la face supérieure de la surface extérieure (7) du boîtier (2), sur quoi la mouillabilité et/ou le pouvoir adhésif concernant notamment la couche adhésive (13) et/ou la couche d'information (11) et/ou la couche de couleur (14) est augmenté.

12. Procédé selon l'une quelconque des revendications précédentes,
**caractérisé en ce que**
après l'étape c) et avant l'étape b) (1), l'étape suivante est réalisée :
f) application d'une couche de protection (15) sur la couche de couleur (14) ou sur la couche adhésive (13).

13. Procédé selon l'une quelconque des revendications précédentes,
**caractérisé en ce que**
toutes les couches (11, 12, 13, 14, 15) sont imprimées et/ou **en ce que** la couche fonctionnelle (10) est imprimée en tant qu'une couche qui présente la matière de la couche de protection (12, 15) et/ou de la couche d'information (11) et/ou de la couche de couleur (14) et/ou de la couche adhésive (13).

14. Procédé selon l'une quelconque des revendications précédentes,
**caractérisé en ce que**
le boîtier (2) est réalisé à partir d'au moins deux coques individuelles (3, 4, 5), le revêtement fonctionnel (10) étant appliqué sur au moins une coque individuelle (3, 4, 5), les composants individuels de la poignée (1), notamment les coques individuelles (3, 4, 5) et l'unité électronique (6), étant ensuite assemblés.

15. Procédé selon l'une quelconque des revendications précédentes,
**caractérisé en ce que**
la couche adhésive (13) et/ou la couche de protection (12) et/ou la couche de couleur (14) sont pulvérisées ou imprimées.

16. Procédé selon l'une quelconque des revendications précédentes,
**caractérisé en ce que**
l'étape e) comprend au moins une des opérations suivantes : une exposition à la flamme, une décharge par effet corona, un traitement au plasma, un traitement laser, une fluoration ou une silicatisation.

17. Procédé selon l'une quelconque des revendications précédentes,
**caractérisé en ce que**
une tête d'impression (21) est prévue pour appliquer le revêtement fonctionnel (10) et notamment **en ce qu'**une plateforme (22) comprenant une pluralité de logements est prévue et un boîtier (2) étant disposé dans/sur chaque logement, la tête d'impression (21) et/ou la plateforme (22) étant déplacées par l'intermédiaire d'un entraînement pendant l'application du revêtement fonctionnel (10), notamment l'écart entre la tête d'impression (21) et la plateforme (22) étant modifié.
